# EUROPÄISCHE PATENTSCHRIFT

(11) **EP 1 764 408 B1**
(45) Veröffentlichungstag und Bekanntmachung des Hinweises auf die Patenterteilung: **07.04.2010**
(21) Anmeldenummer: 06018517.0
(22) Anmeldetag: 05.09.2006
(51) Int. Cl.: C11D 1/825, C11D 1/94, C11D 1/835

(54) **Mischung oberflächenaktiver Substanzen zur Verwendung in Reinigungsmitteln**
Mixture of surface-active compounds for use in cleaning compositions
Mélanges des agents tensio-actifs pour l'utilisation dans des composition de nettoyage

(30) Priorität: 14.09.2005 DE 102005044028
(43) Veröffentlichungstag der Anmeldung: 21.03.2007
(73) Patentinhaber: Cognis IP Management GmbH, 40589 Düsseldorf (DE)
(72) Erfinder: Both, Sabine, 41470 Neuss (DE); Böhme, Corinna, 41539 Dormagen (DE); Eskuchen, Rainer, 40764 Langenfeld (DE); Maik, Melanie, 40223 Düsseldorf (DE); Raths, Hans-Christian, 40789 Monheim (DE)
(74) Vertreter: Fabry, Bernd

(56) Entgegenhaltungen:
- EP-A1- 1 167 499
- EP-A1- 1 254 948
- EP-A2- 1 321 511
- WO-A-02/061025
- DE-A1- 10 003 809

## Beschreibung

Die vorliegende Erfindung betrifft Mischungen oberflächenaktiver Substanzen zum Einsatz in Reinigungsmitteln und insbesondere in Geschirrspülmitteln für das automatische Geschirrspülen.

Das Reinigen harter Oberflächen und insbesondere des Spülen von Geschirr stellt besondere Anforderungen an die verwendeten Reiniger. Dies gilt im Besonderen für das maschinelle Geschirrspülen. Die drei Komponenten des maschinellen Systems sind Reiniger, Klarspüler und Regenerier-Salz. Hierbei sind die zentralen Aufgaben des Hauptbestandteils Reiniger die Schmutzablösung, die Schmutzdispergierung, die Bindung von Restwasserhärte sowie die Korrosionsinhibierung.
Herkömmliche multifunktionale Reinigungsmittel für das automatische Geschirrspülen (sog. "automatic dish detergents" kurz ADD) haben im Vergleich zum klassischen Klarspülsystem (Reiniger, Salz und Klarspüler als separate Produkte) eine sehr viel schlechtere Trocknungsleistung. Unter Trocknungsleistung ist dabei zu verstehen, in wie weit ein mit einem Geschirrspülmittel gereinigtes Spülgut nach Durchlaufen des Geschirrspülverfahrens noch Wasser, vorzugsweise Wassertropfen, auf der Oberfläche aufweist. Das auf der Oberfläche verbleibende Wasser muss dann entweder mechanisch entfernt werden (z.B. durch Trockenwischen) oder man muss das Spülgut an der Luft trocknen lassen, also muss der Anwender warten bis das Wasser verdunstet ist. Dabei verbleiben aber auf der Oberfläche Rückstände (z.B. Kalk und/oder Tensidreste oder andere Rückstände, die im Wasser gelöst oder dispergiert waren) die zu unästhetischen Flecken oder Streifen führen. Dies gilt in besonderem Maßen bei glänzenden oder transparenten Oberfläche, wie z.B. Glas oder Metall.
Moderne Reinigungsmittel für das Geschirrspülen enthalten daher Klarspüler, um das Ablaufen von Wasser von den Oberflächen des Spülgutes zu verbessern. Es gibt Klarspüler, die trocknen nicht auf allen Substraten, wie z.B. Plastik gleich gut. Um diesen Effekt zu umgehen, werden aufwendige klassische Klarspüler formuliert, die z.B. Silikonverbindungen bzw. fluorierte Verbindungen aufweisen, wie sie in der US 5,880,089 oder der US 2005/0143280 A1 beschrieben werden. Diese Verbindungen sind aber biologisch schwer bzw. gar nicht abbaubar und teilweise sogar umweltgefährlich.
Durch den vermehrten Einsatz von multifunktionalen Mitteln (also der Kombination von z.B. Reinigern, Klarspülern und ggf. Wassserenthärtung in einer Angebotsform) ist die Trocknungsleistung im Vergleich zum klassischen Klarspüler schlechter geworden. Es wird daher nach Wegen gesucht, die Trocknungsleistung von Reinigungsmitteln für harte Oberflächen, insbesondere von Geschirrspülmitteln zu verbessern. Die EP 1 306 423 A2 offenbart wässerige Reinigungsmittel, die Alkylethersulfate und amphothere Glycinverbindungen enthalten und geeignet sind, das Trocknungsverhalten von Geschirrspülmitteln zu verbessern. Die DE 100 45 289 A1 beschreibt Handgeschirrspülmittel, die bestimmte quaternäre Ammoniumverbindungen und Alkylethersulfate nebeneinander enthalten und ebenfalls ein besonders gutes Trocknungsverhalten zeigen.
Weiterhin dürfen Zusätze für Reinigungsmittel die Spül- und insbesondere die Klarspülleistung der Reiniger nicht nachteilig beeinflussen. Im Idealfall sollte ein Zusatz sogar die Leistung des Reinigers insgesamt verbessern.
Ein wesentlicher Parameter für das Geschirrspülen ist die Klarspülleistung. Dabei wird ermittelt, wie groß der Anteil an Ablagerungen auf den Geschirrteilen ist, nachdem diese gespült wurden. Bei den Ablagerungen handelt es sich im Wesentlichen um mineralische Verbindungen, insbesondere Ca- und/oder Mg-Salze, aber auch um Tensidrückstände. Hauptsächlich führt aber Kalk zu den für den Anwender unerwünschten Ablagerungen. Um den Anteil dieser Ablagerungen zu verringern enthalten gängige Geschirrspülmittel, insbesondere solche für das automatische Geschirrspülen, in der Regel so genannte Klarspülmittel. Marktübliche Klarspülmittel stellen üblicherweise Gemische aus schwach schäumenden nichtionischen Tensiden, typischerweise Fettalkohol-polyethylen/polypropylenglykolethern, Lösungsvermittlern (z. B. Cumolsulfonat), organischen Säuren (z. B. Zitronensäure) und Lösungsmitteln (z. B. Ethanol) dar. Die Aufgabe dieser Mittel besteht darin, die Grenzflächenspannung des Wassers so zu beeinflussen, dass es in einem möglichst dünnen, zusammenhängenden Film vom Spülgut ablaufen kann, so dass beim anschließenden Trocknungsvorgang keine Wassertropfen, Streifen oder Filme zurückbleiben. Unterschieden wird zwischen zwei Arten von Ablagerungen. Zum einen wird das so genannte "Spotting" untersucht, welches durch abtrocknende Wassertropfen entsteht, zum anderen bewertet man das "Filming", das sind Schichten, die durch das Abtrocknen dünner Wasserfilme entstehen. Zur Bewertung werden derzeit Probanden eingesetzt, die visuell bei gereinigten Objekten, z.B. Teller, Gläser, Messer etc. die Parameter "Spotting" und "Filming" bewerten.

Aus der WO 02/061025 A1 sind so genannte Hydroxymischether mit hohem Ethoxylierungsgrad bekannt, die als Entschäumer in Wasch-, Spül- und Reinigungsmitteln eingesetzt werden. Spezifische Mischungen dieser Hydroxymischether werden in der Schrift nicht offenbart. Die DE 100 03 809 A1 offenbart Klarspülmittel, die Hydroxymischether und Alkyl- und/oder Akenyl(oligo)glycoside nebeneinander in wässriger Lösung enthalten. Mischungen strukturell unterschiedlicher Hydroxymischether werden in der Schrift nicht konkret offenbart. Die EP 1 167 499 A1 beschreibt ein Flüssigwaschmittel, das Hydroxymischether enthält. Abmischungen verschiedener Hydroxymischether werden in der Schrift nicht konkret offenbart. Die EP 1 254 948 A1 betrifft Geschirrspülmittel mit Hydroxymischethern, wobei diese mind. 2 Hydroxylgruppen im Molekül aufweisen müssen. Schließlich sind aus der EP 1 321 511 A2 Mischungen aus Hydroxymischethern und Fettalkoholalkoxylaten für Klarspülmittel bekannt, wobei die Hydroxymischether mind. 2 Hydroxylgruppen nebeneinander im Molekül aufweisen müssen.

Es wurde nun gefunden, dass die Kombination bestimmter oberflächenaktiver Substanzen geeignet ist, die Trocknungsleistung und die Klarspülleistung von Reinigungsmitteln für harte Oberflächen, insbesondere von Mitteln zum Geschirrspülen, zu verbessern und gleichzeitig ökologisch unbedenklich zu sein.

Gegenstand der vorliegenden Erfindung sind daher in einer ersten Ausführungsform Mischungen, bestehend aus zwei verschiedene oberflächenaktive Substanzen a) und b),
wobei die oberflächenaktive Verbindung a) ausgewählt ist aus Verbindungen der allgemeinen Formel (I)

R¹O[CH₂CH₂O]ₓCH₂CH(OM)R² (I)

in der R¹ für einen linearen oder verzweigten Alkyl- und/oder Alkenylrest mit 4 bis 22 Kohlenstoffatomen bedeutet, oder für einen Rest R²-CH(OH)CH₂ steht, wobei R² für einen linearen oder verzweigten Alkyl- und/oder Alkenylrest mit 8 bis 16 Kohlenstoffatomen, x für eine Zahl von 40 bis 80 steht, und M für ein Wasserstoffatom oder einen gesättigten Alkylrest mit 1 bis 18 Kohlenstoffatomen steht,
und die oberflächenaktive Substanz b) ausgewählt ist aus der Gruppe der
b) Verbindungen der Formel (II)

R³O[CH₂CH₂O]_{y}[CH₂CHCH₃O]_{z}CH₂CH(OH)R⁴ (II)

in der R³ für einen linearen oder verzweigten Alkyl- und/oder Alkenylrest mit 8 bis 22 Kohlenstoffatomen, R⁴ für einen linearen oder verzweigten Alkyl- und/oder Alkenylrest mit 8 bis 16 Kohlenstoffatomen, y für eine Zahl von 10 und 35 steht, z Null bedeutet oder eine Zahl von 1 bis 5,
mit der Maßgabe, das das Gewichtsverhältnis zwischen den oberflächenaktiven Substanzen a) und b) im Bereich von 10 : 1 bis 1 : 10 liegt.

Die erfindungsgemäßen Mischungen enthalten zwingend Verbindungen des Typs a). Dabei handelt es sich um so genannte Hydroxymischether bzw. deren Derivate. Hydroxymischether (HME) folgen der breiten allgemeinen Formel R O[AO ]ₓCH₂CH(OM)R", in der R für einen linearen oder verzweigten Alkyl- und/oder Alkenylrest mit 4 bis 22 Kohlenstoffatomen, R" für einen linearen oder verzweigten Alkyl- und/oder Alkenylrest mit 2 bis 22 Kohlenstoffatomen x für 10 bis 80 steht und AO einen Ethylenoxid-, Propylenoxid- oder Butylenoxid-Rest symbolisiert und M für ein Wasserstoffatom oder einen Alkyl- bzw. Alkenylrest stehen kann.
Solche Hydroxymischether sind literaturbekannt und werden beispielsweise in der deutschen Anmeldung DE 19738866 beschrieben. Sie werden beispielsweise hergestellt durch Umsetzung von 1,2-Epoxyalkanen (R"CHOCH₂), wobei R" für einen Alkyl- und/oder Alkenylrest mit 2 bis 22, insbesondere 6 bis 16 Kohlenstoffatomen steht, mit alkoxylierten Alkoholen. Bevorzugt im Sinne der Erfindung werden solche Hydroxymischether, die sich von Alkoxylaten von einwertigen Alkoholen der Formel R'-OH mit 4 bis 18 Kohlenstoffatomen ableiten, wobei R' für einen aliphatischen, gesättigten, geradkettigen oder verzweigten Alkylrest, insbesondere mit 6 bis 16 Kohlenstoffatomen, steht. Beispiele für geeignete geradkettige Alkohole sind Butanol-1, Capron-, Önanth-, Capryl-, Pelargon-, Caprinalkohol, Undecanol-1, Laurylalkohol, Tridecanol-1, Myristylalkohol, Pentadecanol-1, Palmitylakohol, Heptadecanol-1, Stearylalkohol, Nonadecanol-1, Arachidylalkohol, Heneicosanol-1, Behenylalkohol sowie deren technische Mischungen, wie sie bei der Hochdruckhydrierung von technischen Methylestern auf Basis von Fetten und Ölen anfallen. Beispiele für verzweigte Alkohole sind so genannte Oxoalkohole, die meist 2 bis 4 Methylgruppen als Verzweigungen tragen und nach dem Oxoprozeß hergestellt werden und so genannte Guerbetalkohole, die in 2-Stellung mit einer Alkylgruppe verzweigt sind. Geeignete Guerbetalkohole sind 2-Ethylhexanol, 2-Butyloctanol, 2-Hexyldecanol und/oder 2-Octyldodecanol. Die Alkohole werden in Form ihrer Alkoxylate eingesetzt, die durch Umsetzung der Alkohole mit Ethylenoxid auf bekannte Weise hergestellt werden.
Daneben sind auch andere Hydroxymischether bekannt, nämlich solche die mehr als eine freie Hydroxylgruppe im Molekül aufweisen. Solche Verbindungen können beispielsweise hergestellt werden, indem man Diole, vorzugsweise Alkylenglykole und deren Derivate, vorzugsweise Polyethylenglykole, jeweils mit zwei Mol eines Alkylepoxids (R-CHOCH₂) pro Mol des Diols zur Reaktion bringt.

Die vorliegende Erfindung macht nun von der Erkenntnis gebrauch, dass die Anwesenheit von ausgewählten HME, oder von deren Derivaten, nämlich Verbindungen der allgemeinen Formel (I) in Kombination mit strukturverschiedenen oberflächenaktiven Verbindungen des Typs b) vorteilhafte Eigenschaften in Bezug auf die Trocknung- und/oder der Klarspülleistung von Reinigerformulierungen für harte Oberflächen und insbesondere von Geschirrspülmitteln haben kann.

### Oberflächenaktive Verbindungen vom Typ a)

Es handelt sich hier um handelsübliche Tenside der allgemeinen Formel (I)

R¹O[CH₂CH₂O]ₓCH₂CH(OM)R² (I)

in der R¹ für einen linearen oder verzweigten Alkyl- und/oder Alkenylrest mit 4 bis 22 Kohlenstoffatomen bedeutet, oder für einen Rest R²-CH(OH)CH₂ steht, wobei R² für einen linearen oder verzweigten Alkyl- und/oder Alkenylrest mit 8 bis 16 Kohlenstoffatomen, x für eine Zahl von 40 bis 80 steht, und M für ein Wasserstoffatom oder einen gesättigten Alkylrest mit 1 bis 18 Kohlenstoffatomen steht. Vorteilhaft werden solche Verbindungen des Typs a) der allgemeinen Formel (I) verwendet, die mindestens eine freie Hydroxylgruppe (= -OH) enthalten.

Bevorzugt im Sinne der Erfindung werden solche Hydroxymischether, die sich von Ethoxylaten von einwertigen Alkoholen der Formel R¹-OH mit 6 bis 18 Kohlenstoffatomen, vorzugsweise 6 bis 16 und insbesondere 8 bis 10 Kohlenstoffatomen ableiten, wobei R¹ für einen linearen Alkylrest steht und x für 40 bis 60. Weiterhin sind in den erfindungsgemäßen Mischungen solche Verbindungen der allgemeinen Formel (I) bevorzugt, bei denen der Index x für eine Zahl von 40 bis 70, vorzugsweise 40 bis 60 und insbesondere von 40 bis 50 steht. M ist dabei dann ein Wasserstoffatom.
Ganz besonders bevorzugt sind Hydroxymischether der Formel (I), wobei R¹ für einen Alkylrest mit 8 bis 10 Kohlenstoffatomen, insbesondere auf Basis eines nativen Fettalkohols, R² für einen Alkylrest mit 10 Kohlenstoffatome, insbesondere für einen linearen Alkylrest und x für 40 bis 60 steht.
Bevorzugt sind weiterhin Mischungen, die als oberflächenaktive Verbindung vom Typ a) eine Verbindung nach der allgemeinen Formel (I) enthält, in der R¹ für eine Alkyl- und/oder Alkenylrest mit 8 bis 10 Kohlenstoffatomen steht und R² für einen Alkyl- oder Alkenylrest mit 8 bis 10 Kohlenstoffatomen steht und x eine Zahl von 40 bis 50 bedeutet, wobei auch hier M für ein Wasserstoffatom steht.
Geeignet sind aber such solche Verbindungen des Typs a) der Formel (I) bei denen R¹ für einen Alkyl- oder Alkenylrest mit 8 bis 10 Kohlenstoffatomen steht, R² für einen Rest mit 8 bis 12 Kohlenstoffatomen steht und M einen gesättigten Alkylrest mit 1 bis 6, vorzugsweise 1 bis 4 Kohlenstoffatomen bedeutet. Letztere Verbindung enthält keine freien Hydroxylgruppen - vielmehr wurden die Hydroxyl-Funktionen mit geeigneten Reagenzien, z.B. Alkylhalogeniden alkyliert.

### Oberflächenaktive Verbindungen vom Typ b)

Die vorliegende Erfindung setzt voraus, dass mindestens eine Verbindung des Typs a) mit einer der im Folgenden beschriebenen Verbindungen des Typs b) in Kombination Verwendung findet.

Bei diesen Verbindungen handelt es sich ebenfalls um HME, allerdings haben diese eine andere Struktur als die HME der allgemeinen Formel (I). Die Verbindungen des Typs b) folgen der Formel (II)

R³O[CH₂CHCH₃O]_{z}[CH₂CH₂O]_{y}CH₂CH(OH)R⁴ (II)

in der R³ für einen linearen oder verzweigten Alkyl- und/oder Alkenylrest mit 8 bis 22 Kohlenstoffatomen, R⁴ für einen linearen oder verzweigten Alkyl- und/oder Alkenylrest mit 8 bis 16 Kohlenstoffatomen, y für eine Zahl von 10 und 35 steht, z Null bedeutet oder eine Zahl von 1 bis 5 sein muss. Es kann vorteilhaft sein dass, wenn R³ = R¹ und gleichzeitig R⁴ = R² solche Verbindungen der Formel b1) ausgewählt werden in denen der Index z mindestens 1 ist. Sofern Mischungen der oberflächenaktiven Verbindungen vom Typ a) mit denen des Typs b1) Verwendung finden, sind nur solche Mischungen im Sinne der vorliegenden technischen Lehre, bei denen sich die Moleküle strukturell voneinander unterscheiden. Es müssen also immer strukturverschiedene Verbindungen nebeneinander vorliegen.
Besonders bevorzugte Verbindungen vom Typ b) sind beispielsweise solche bei denen in der Formel (II) der Index y für einen Zahl von 20 bis 30, vorzugsweise von 20 bis 25 steht. Weiterhin bevorzugt sind solche Verbindungen des Typs b1) bei denen in der Formel (II) R³ einen Alkylrest mit 8 bis 12, vorzugsweise 8 bis 10 Kohlenstoffatomen repräsentiert, R⁴ für einen Alkylrest mit 10 bis 12, vorzugsweise mir 10 Kohlenstoffatomen bedeutet, y eine Zahl von 15 bis 35, vorzugsweise 20 bis 30 bedeutet und z eine Zahl von 1 bis 3, vorzugsweise 1 bedeutet.

Bevorzugt sind auch Mischungen, die als oberflächenaktive Verbindung vom Typ b) eine Verbindung nach der allgemeinen Formel (II) enthalten, in der R³ für eine Alkyl- und/oder Alkenylrest mit 11 bis 18 Kohlenstoffatomen steht und R⁴ für einen Alkyl- oder Alkenylrest mit 8 bis 10 Kohlenstoffatomen steht und y eine Zahl von 20 bis 35 bedeutet.

Ebenfalls bevorzugt sind Mischungen, die als oberflächenaktive Verbindung vom Typ b) eine Verbindung nach der allgemeinen Formel (II) enthält, in der R³ für eine Alkyl- und/oder Alkenylrest mit 8 bis 12 Kohlenstoffatomen steht und R⁴ für einen Alkyl- oder Alkenylrest mit 8 bis 10 Kohlenstoffatomen steht und y eine Zahl von 20 bis 35 und z eine Zahl von 1 bis 3 bedeutet. Die Verbindungen des Typs b) stellen ebenfalls Hydroxymischetherderivate dar, die durch Umsetzung von propoxylierten und/oder ethoxylierten Fettalkoholen mit Alkylepoxiden durch Ringöffnung im alkalischen Milieu hergestellt werden können.
Dabei ist es bei Derivaten des Typs b) wie auch bei allen anderen in dieser Beschreibung aufgeführten gemischten Alkoxylaten, die also sowohl einen Propylenoxid-Rest CH₂CHCH₃O (PO) als auch einen Ethylenoxid-Rest CH₂CH₂O (EO) enthalten, möglich, dass aus Richtung des C-Atoms mit der freien Hydroxylgruppe zunächst die EO-Reste und dann die PO-Reste blockweise angeordnet sind, wobei auch die Abfolge erst PO, dann EO möglich ist. Weiterhin können die Alkoxid-Gruppen auch statistisch verteilt (randomisiert) im Molekül vorliegen. Es ist auch möglich sowohl Block- als auch Random-Alkoxylate nebeneinander zu verwenden.

Die Verbindungen b können jeweils alleine mit mindestens einer Verbindung des Typs a) kombiniert werden. Besonders bevorzugt sind dabei binäre Mischungen aus a) und einer Verbindung vom Typ b). Es ist aber auch möglich, Mischungen aus verschiedenen Substanzen der Typklasse b) mit den HME des Typs a) zu kombinieren. Dabei kann es vorteilhaft sein bei Mischungen die mehrere unterschiedliche Verbindungen des Typs b) enthalten, diese Verbindungen im Gewichtsverhältnis von jeweils 1 : 1 einzusetzen.

Neben den oben beschrieben oberflächenaktiven Verbindungen kann es vorteilhaft sein, weitere oberflächenaktive Verbindungen (also Tenside) mit zu verwenden. Hier kommen insbesondere reine Fettalkohole in Frage.
Unter Fettalkoholen sind primäre aliphatische Alkohole der Formel ROH zu verstehen, in der R für einen aliphatischen, linearen oder verzweigten Kohlenwasserstoffrest mit 6 bis 22 Kohlenstoffatomen und 0 und/oder 1, 2 oder 3 Doppelbindungen steht. Typische Beispiele sind Capronalkohol, Caprylalkohol, 2-Ethylhexylalkohol, Caprinalkohol, Laurylalkohol, Isotridecylalkohol, Myristylalkohol, Cetylalkohol, Palmoleylalkohol, Stearylalkohol, Isostearylalkohol, Oleylalkohol, Elaidylalkohol, Petroselinylalkohol, Linolylalkohol, Linolenylalkohol, Elaeostearylalkohol, Arachylalkohol, Gadoleylalkohol, Behenylalkohol, Erucylalkohol und Brassidylalkohol sowie deren technische Mischungen, die z.B. bei der Hochdruckhydrierung von technischen Methylestern auf Basis von Fetten und Ölen oder Aldehyden aus der Roelen'schen Oxosynthese sowie als Monomerfraktion bei der Dimerisierung von ungesättigten Fettalkoholen anfallen. Bevorzugt sind technische Fettalkohole mit 12 bis 18 Kohlenstoffatomen, wie beispielsweise Kokos-, Palm-, Palmkern- oder Talgfettalkohol.

Die Verbindungen des Typs a) und b) liegen in einem Gewichtsverhältnis von 10 : 1 bis 1 : 10 nebeneinander in den Mischungen im Sinne der Erfindung vor. Bevorzugt können dabei aber solche Mischungen sein, bei denen die oberflächenaktiven Verbindungen des Typs a) und b) im Gewichtsverhältnis von 5 : 1 bis 1 : 5, insbesondere von 3 : 1 bis 1 : 3 und besonders bevorzugt von 2 : 1 bis 1 : 2 und ganz besonders bevorzugt von 1 : 1 nebeneinander vorliegen. Die Verbindungen des Typs b können - wie oben bereits ausgeführt - auch nebeneinander in beliebigen Mischungen vorliegen. Vorzugsweise bestehen die Mischungen aber nur aus einer Verbindung des Typs a) und einer Verbindung des Typs b).

Die oben beschriebenen Mischungen eignen sich vorzugsweise zur Verwendung in Reinigungsmitteln, insbesondere in Geschirrspülmitteln und insbesondere in Mitteln für das automatische Geschirrspülen. Die Mischungen können Verwendung finden zur Verbesserung der Trocknungsleistung und / oder der Klarspülleistung von Reinigungsmitteln und insbesondere für Geschirrspülmittel, bevorzugt für Geschirrspülmittel für das maschinelle Geschirrspülen.

In einer weiteren Ausführungsform werden Mittel beansprucht, die 0,1 bis 15 Gew.-% der erfindungsgemäßen Mischungen, sowie weitere, in Reinigungsmittel und vorzugsweise Geschirrspülmitteln übliche Inhaltsstoffe enthalten. Vorzugweise enthalten die Reinigungsmittel die erfindungsgemäßen Mischungen in Mengen von 0,1 bis 8 Gew.-% wobei vorteilhafter weise 1 bis 6,0 Gew.-% und insbesondere Mengen von 2,0 bis 5 Gew.-% enthalten sind. Besonders bevorzugt ist der Bereich von 2,0 bis 4,0 Gew.-%.

Die üblichen Inhaltsstoffe der erfindungsgemäßen Mittel im Sinne der obigen Beschreibung können beispielsweise weitere nichtionische, anionische und/oder kationische Tenside, Builder, Enzyme, Bleichmittel, wie z.B. Percarbonate sein. Weiterhin können solche Mittel Silikate, Phosphor-Verbindungen, Carbonate, aber auch spezielle Klarspüler und sonstige bekannte und übliche Hilfs- und Zusatzstoffe enthalten, z.B. pH-Regulantien oder Enzyme. Außerdem Lösungsmittel, wie Wasser oder niedere aliphatische Alkohole, vorzugsweise Ethanol oder Propanol, Solubilisatoren, Polymere oder organische Säuren, vorzugsweise Zitronensäure und deren Derivate.

Die Reinigungsmittel können sowohl flüssig als auch fest, beispielsweise als Granulate, Pulver oder Tabletten vorliegen. Flüssige Reinigungsmittel können noch Viskositätsbildner enthalten, um z.B. gelförmige Mittel zu erhalten.

Vorzugsweise liegen Reinigungsmittel für das maschinelle Geschirrspülen in fester Form, so z.B. als Pulver oder Granulat oder als Formkörper, vorzugsweise in Tablettenform vor. Es können dabei auch mehrere Phasen nebeneinander vorliegen, beispielsweise eine verpresste Tablette, die in einer Ausbuchtung einen nicht verpressten Teil, z.B. eine wachsartige Klarspülerphase enthält. Solche multifunktionalen Mittel werden als 2-in-1 oder auch 3-in-1 Produkte vermarktet.
Die Herstellung erfolgt auf jede, dem Fachmann bekannte Art und Weise, wobei in einer bevorzugten Ausführungsform die erfindungsgemäßen Mischungen als Compound vorliegen und vorzugsweise mit den anderen Inhaltsstoffen in beliebiger Reihenfolge vermischt werden.

### Beispiele

### a) Trocknungsleistung

Zur Prüfung der Trocknungsleistung wurde die folgende Methode eingesetzt. Es wurde die Trocknung von Geschirr nach dem Trocknungsgang einer Miele Geschirrspüler Typ G 696 SC, Spülprogramm: 55°C - Universal Plus, Wasser Härte: 16 °dH überprüft. Die Maschine wird mit einer praxisrelevanten Maschinenbeladung bestehend aus 24 Porzellan Teller, 3 Porzellan Schüsseln, 10 Porzellan Tassen, 12 Trinkgläser, 4 Melamin Teller, 6 Styrolacrylonitril (SAN) Teller, 2 Polypropylen (PP) Schüsseln, 40 Stück gängiges Edelstahlbesteck beladen.
Testanschmutzung ist: 50 g Schmutz mit folgender Zusammensetzung: Bezogen auf 1000 g: Mischung aus je 25 g Ketchup, Senf und Bratensauce, 300g Margarine, 150 g Trinkmilch, 15 g Kartoffelstärke, 9 g Eigelb, 3g Benzoesäure, Rest: Wasser. Jedes untersuchte Tensid wurde dreimal einem Spülzyklus unterworfen und nach dem Trocknungsgang auf die Trocknungsleistung getestet. Dabei werden immer die gleichen Lichtbedingungen sowie Raumfeuchte und Raumtemperatur eingestellt.

Die Trocknungsleistung wurde folgendermaßen bewertet:
0 = 0 Wassertropfen auf einem Substrat= bestes Ergebnis, trocken
1 = 1 Wassertropfen auf einem Substrat
2 = 2 Wassertropfen auf einem Substrat
3 = 3 Wassertropfen auf einem Substrat
4 = 4 Wassertropfen auf einem Substrat
5 = 5 Wassertropfen auf einem Substrat
6 = mehr als 5 Wassertropfen auf einem Substrat, schlechtestes Ergebnis

### b) Klarspülleistung

Zur Bewertung der Klarspülleistung wurde das im Folgenden beschrieben Verfahren angewandt: Die Substrate aus dem Trocknungstest a) wurden nochmals visuell bewertet, wobei aber nur die Glassubstrate geprüft wurden.

Dabei wurde sowohl das "spotting" als auch das "filming" bewertet, und zwar nach der folgenden Skala:

| **Note** | **Spotting** | **Filming** |
|---|---|---|
| 1 | Keine spots | Kein filming |
| 2 | Sehr wenig spots | Sehr schwaches filming |
| 3 | Wenig spots | Schwaches filming |
| 4 | Viele spots | Starkes filming |
| 5 | Sehr viele spots | Sehr starke, flächiges filming |

Die Note 1 steht dabei für das beste, die Note 5 für das schlechteste Ergebnis.

In den Beispielen für die Testung der Trocknungseigenschaften wurden die Mittelwerte über alle Substrate sowie Glas und Plastik als separates Ergebnis angegeben. Es wurde für die Untersuchungen verschiedene oberflächenaktiven Verbindungen alleine und in Kombination untersucht.
Dabei wurde jeweils die folgende Standardformulierung zugrunden gelegt:

| **Substanz** | **Gew.-%** |
|---|---|
| | |
| Oberflächenaktive Verbindung | 4 |
| Natriumsilikat (SKS-6) | 7 |
| Natrium-tripolyphosphat | 51 |
| TAED (Tetra acetyl ethylene diamine) | 2,5 |
| Natriumcarbonat | 27,5 |
| Natriumpercarbonat | 8 |

Untersuchte oberflächenaktive Verbindungen:
- A: HME gemäß Formel (I) mit R¹ = C8-C10; R² = C10, x = 40
- B: HME gemäß Formel (I) mit R¹ = C8-C10; R²= C10, x = 40; M = Butyl
- C: HME gemäß Formel (II) mit R³= C11; R⁴ = C8, y = 22, z = 0
- D: HME gemäß Formel (II) mit R³= C8-C10, R⁴ = C8, y = 22, z = 0
- E: Poleytheylenglykolderivat gemäß Formel b3) mit R⁶ = C11 und R⁷ = COR⁶
- F: Talgalkohol mit 2 Teilen Ethylenoxid pro Mol Alkohol
- G: Talgalkohol mit 5 Teilen Ethylenoxid pro Mol Alkohol
- H: Betain auf Basis von Kokosfettsäuren (Dehyton® AB 30, Fa. Cognis)
- K: Alkyl(oligo)glucosid (Glucopon® 600 CS UP, Fa. Cognis)

Tabelle 1 gibt an, wie die Bewertung der Trocknungsleistung über die Mittelwerte aller Substrate aussehen kann. Gleichzeitig demonstrieren die Ergebnisse aus der Tabelle 1 den Stand der Technik, sowie einen Wasserwert, d.h. hier sind keine Reiniger oder sonstige Zusätze in die Spülmaschine gegeben worden.

**Tabelle 1**

| **Formulierung** | **Tropfenanzahl** |
|---|---|
| ADD Reiniger mit klassischem Klarspüler | 0,8 |
| 3-in-1 Markenprodukt | 3,6 |
| Wasser | 4,1 |

In der folgenden Tabelle 2 werden Ergebnisse für den oben unter a) beschriebenen Trocknungstest für verschiedene Formulierungen an unterschiedlichen Substraten (Glas, Plastik und Gesamt) aufgeführt. Basis waren jeweils 25 g einer Basisformulierung gemäß obiger Beschreibung. Angegeben werden jeweils die Anzahl der Tropfen auf der jeweiligen Oberfläche. In den rechten beiden Spalten der Tabelle 2 sind die Ergebnisse des Klarspültests b) jeweils an der Oberfläche Glas wiedergegeben.

Man erkennt, dass erwartungsgemäß Wasser alleine (Versuch Nr. 18) das schlechteste Ergebnis bezüglich der Trocknung und der Klarspülleistung liefert. Aber auch die Reinigerformulierung alleine (versuch Nr. 17) zeigt in Summe eine schlechte Trocknungs- und Klarspülleistung. Der Zusatz einzelner Tenside (Versuche Nr. 1, 4, 7, 8, 10, 12 uns 15) führt zwar teilweise entweder zu einer Verbesserung der Trocknung oder einer Verbesserung der Klarspülleistung. Nur die erfindungsgemäße Kombination der Tenside der Typen a) und b) verbessert gleichzeitig das Trocknungs- und das Klarspülverhalten der Testformulierung.

**Tabelle 2**

| **Versuch Nr.** | **Menge an oberflächenaktive Substanz(en) in jeweils 25 g der Standardrezeptur** | **Glas** | **Plastik** | **Gesamt** | **Klarspülleistung an Glas** | |
|---|---|---|---|---|---|---|
| | | | | | **Spotting / Filming** | |
| 1 | 2 Gew.-% A | 0,8 | 2,3 | 2 | 1,5 | 1,5 |
| 2* | 2 Gew.-% A 2 Gew.-% C | 0,2 | 0,5 | 0,8 | 1 | 1 |
| 3* | 2 Gew.-% A 2 Gew.-% D | 0,2 | 0,7 | 0,8 | 1 | 1 |
| 4 | 4 Gew.-% E | 0,4 | 0,9 | 1,1 | 2 | 2 |
| 5 | 2 Gew.-% A 2 Gew.-% E | 0,6 | 1,0 | 1,2 | 1 | 1 |
| 6 | 2 Gew.-% A 1 Gew.-% B | 0,3 | 0,9 | 1,3 | 1 | 1 |
| 7 | 4 Gew.-% B | 0,4 | 0,9 | 1,2 | 3 | 3 |
| 8 | 4 Gew.-% G | 0,3 | 0,5 | 0,7 | 4 | 4 |
| 9 | 2 Gew.-% A 2 Gew.-% G | 0,3 | 0,6 | 1,1 | 1 | 1 |
| 10 | 4 Gew.-% H | 0,5 | 1,8 | 1,3 | 2,5 | 2 |
| 11 | 2 Gew.-% A 2 Gew.-% H | 0,3 | 1,1 | 1,2 | 1 | 1 |
| 12 | 4 Gew.-% F | 0,3 | 0,7 | 0,9 | 4 | 4 |
| 13 | 2 Gew.-% A 2 Gew.-% F | 0,4 | 0,8 | 1,1 | 1 | 1,5 |
| 14 | 2 Gew.-% A 1 Gew.-% F | 0,3 | 0,8 | 1,1 | 1 | 1 |
| 15 | 2 Gew.-% K | 0,4 | 1,8 | 1,5 | 3 | 2 |
| 16 | 2 Gew.-% A 2 Gew.-% K | 0,2 | 0,6 | 0,9 | 1 | 1 |
| 17 | 0% | 1,3 | 4,1 | 3,1 | 4 | 5 |
| 18 | Reines Wasser | 5,8 | 4,9 | 4,1 | 5 | 5 |

| | | | | | | |
|---|---|---|---|---|---|---|
| * erfindungsgemäße Beispiele | | | | | | |

## Patentansprüche

1. Mischungen, bestehend aus zwei verschiedenen oberflächenaktiven Substanzen a) und b),
wobei die oberflächenaktive Verbindung a) ausgewählt ist aus Verbindungen der allgemeinen Formel (I)
R¹O[CH₂CH₂O]ₓCH₂CH(OM)R² (I)
in der R¹ für einen linearen oder verzweigten Alkyl- und/oder Alkenylrest mit 4 bis 22 Kohlenstoffatomen bedeutet, oder für einen Rest R²-CH(OH)CH₂ steht, wobei R² für einen linearen oder verzweigten Alkyl- und/oder Alkenylrest mit 8 bis 16 Kohlenstoffatomen, x für eine Zahl von 40 bis 80 steht, und M für ein Wasserstoffatom oder einen gesättigten Alkylrest mit 1 bis 18 Kohlenstoffatomen steht,
und die oberflächenaktive Substanz b) ausgewählt ist aus der Gruppe der
b) Verbindungen der Formel (II)
R³O[CH₂CH₂O]_{y}[CH₂CHCH₃O]₂CH₂CH(OH)R⁴ (II)
in der R³ für einen linearen oder verzweigten Alkyl- und/oder Alkenylrest mit 8 bis 22 Kohlenstoffatomen, R⁴ für einen linearen oder verzweigten Alkyl- und/oder Alkenylrest mit 8 bis 16 Kohlenstoffatomen, y für eine Zahl von 10 und 35 steht, z Null bedeutet oder eine Zahl von 1 bis 5,
mit der Maßgabe, das das Gewichtsverhältnis zwischen den oberflächenaktiven Substanzen a) und b) im Bereich von 10 : 1 bis 1 : 10 liegt.

2. Mischung nach Anspruch 1, **dadurch gekennzeichnet, dass** in der Formel (I) der Index x für eine Zahl von 40 bis 70, vorzugsweise 40 bis 60 und insbesondere von 40 bis 50 bedeutet.

3. Mischung nach den Ansprüchen 1 bis 2, **dadurch gekennzeichnet, dass** in der Formel (II) der Index y für einen Zahl von 20 bis 30, vorzugsweise von 20 bis 25 steht.

4. Mischung nach den Ansprüchen 1 bis 3, **dadurch gekennzeichnet, dass** die oberflächenaktiven Verbindungen des Typs a) und b) im Gewichtsverhältnis von 5 : 1 bis 1 : 5, insbesondere von 3 : 1 bis 1 : 3 und besonders bevorzugt von 1 : 1 nebeneinander vorliegen.

5. Mischung nach den Ansprüchen 1 bis 4, **dadurch gekennzeichnet, dass** sie als oberflächenaktive Verbindung vom Typ a) eine Verbindung nach der allgemeinen Formel (I) enthält, in der R¹ für eine Alkyl- und/oder Alkenylrest mit 8 bis 10 Kohlenstoffatomen steht und R² für einen Alkyl- oder Alkenylrest mit 8 bis 10 Kohlenstoffatomen steht und x eine Zahl von 40 bis 50 bedeutet.

6. Mischung nach den Ansprüchen 1 bis 5, **dadurch gekennzeichnet, dass** sie als oberflächenaktive Verbindung vom Typ b) eine Verbindung nach der allgemeinen Formel (II) enthält, in der R³ für eine Alkyl- und/oder Alkenylrest mit 11 bis 18 Kohlenstoffatomen steht und R⁴ für einen Alkyl- oder Alkenylrest mit 8 bis 10 Kohlenstoffatomen steht und y eine Zahl von 20 bis 35 bedeutet.

7. Mischung nach den Ansprüchen 1 bis 6, **dadurch gekennzeichnet, dass** sie als oberflächenaktive Verbindung vom Typ b) eine Verbindung nach der allgemeinen Formel (II) enthält, in der R³ für eine Alkyl- und/oder Alkenylrest mit 8 bis 12 Kohlenstoffatomen steht und R⁴ für einen Alkyl- oder Alkenylrest mit 8 bis 10 Kohlenstoffatomen steht und y eine Zahl von 20 bis 35 und z eine Zahl von 1 bis 3 bedeutet.

8. Verwendung von Mischungen nach den Ansprüchen 1 bis 7 in Reinigungsmitteln für harte Oberflächen und insbesondere in Reinigungsmitteln für das automatische Geschirrspülen.

9. Verwendung nach Anspruch 8, **dadurch gekennzeichnet, dass** man die Mischungen in Mengen von 0,1 bis 8 Gew.-%, vorzugsweise von 2 bis 5 Gew.-% in den Reinigungsmitteln verwendet.

10. Verwendung von Mischungen nach den Ansprüchen 1 bis 7 zur Verbesserung der Trocknungs- und der Klarspülleistung von Reinigungsmitteln, vorzugsweise von Geschirrspülmitteln.

## Claims

1. Mixtures consisting of two different surface-active substances a) and b),
wherein the surface-active compound a) is selected from compounds of general formulae (I):
R¹O[CH₂CH₂O]ₓCH₂CH(OM)R² (I)
in which R¹ is a linear or branched alkyl and/or alkenyl radical having 4 to 22 carbon atoms, or is an R²-CH(OH)CH₂ radical where R² is a linear or branched alkyl and/or alkenyl radical having 8 to 16 carbon atoms, x is a number from 40 to 80, and M is a hydrogen atom or a saturated alkyl radical having 1 to 18 carbon atoms,
and the surface-active substance b) is selected from the group of
b) compounds corresponding to formula (II):
R³O[CH₂CH₂O]_{y}[CH₂CHCH₃O]_{z}CH₂CH(OH)R⁴ (II)
in which R³ is a linear or branched alkyl and/or alkenyl radical having 8 to 22 carbon atoms, R⁴ is a linear or branched alkyl and/or alkenyl radical having 8 to 16 carbon atoms, y is a number from 10 to 35, z is 0 or a number from 1 to 5,
with the proviso that the weight ratio between the surface-active substances a) and b) is in the range from 10:1 to 1:10.

2. Mixture according to Claim 1, **characterized in that** in formula (I) the index x is a number from 40 to 70, preferably 40 to 60 and particularly from 40 to 50.

3. Mixture according to Claims 1 to 2, **characterized in that** in formula (II) the index y is a number from 20 to 30, preferably from 20 to 25.

4. Mixture according to Claims 1 to 3, **characterized in that** the surface-active compounds of type a) and b) are present alongside each other in a weight ratio of 5:1 to 1:5, particularly of 3:1 to 1:3 and more preferably of 1:1.

5. Mixture according to Claims 1 to 4, **characterized in that** the surface-active compound of type a) comprises a compound according to general formula (I) in which R¹ is an alkyl and/or alkenyl radical having 8 to 10 carbon atoms, R² is an alkyl or alkenyl radical having 8 to 10 carbon atoms and x is a number from 40 to 50.

6. Mixture according to Claims 1 to 5, **characterized in that** the surface-active compound of type b) comprises a compound according to general formula (II) in which R³ is an alkyl and/or alkenyl radical having 11 to 18 carbon atoms, R⁴ is an alkyl or alkenyl radical having 8 to 10 carbon atoms and y is a number from 20 to 35.

7. Mixture according to Claims 1 to 6, **characterized in that** the surface-active compound of type b) comprises a compound according to general formula (II) in which R³ is an alkyl and/or alkenyl radical having 8 to 12 carbon atoms, R⁴ is an alkyl or alkenyl radical having 8 to 10 carbon atoms, y is a number from 20 to 35 and z is a number from 1 to 3.

8. Use of mixtures according to Claims 1 to 7 in cleaning compositions for hard surfaces and particularly in cleaning compositions for automatic dishwashing.

9. Use according to Claim 8, **characterized in that** the mixtures are used in the cleaning compositions in amounts of 0.1% to 8% by weight, preferably of 2% to 5% by weight.

10. Use of mixtures according to Claims 1 to 7 for improving the drying and clear-rinse performance of cleaning compositions, preferably of dishwashing compositions.

## Revendications

1. Mélanges, consistant en deux différentes substances tensioactives a) et b) ;
le composé tensioactif a) étant choisi parmi les composés de formule générale (I)
R¹O[CH₂CH₂O]ₓCH₂CH(OM)R² (I)
dans laquelle R¹ représente un radical alkyle et/ou alcényle linéaire ou ramifié ayant de 4 à 22 atomes de carbone, ou un radical R²-CH(OH)CH₂, R² représentant un radical alkyle et/ou alcényle linéaire ou ramifié ayant de 8 à 16 atomes de carbone, x représente un nombre valant de 40 à 80, et M représente un atome d'hydrogène ou un radical alkyle saturé ayant de 1 à 18 atomes de carbone,
et la substance tensioactive b) est choisie dans le groupe
b) des composés de formule (II)
R³O[CH₂CH₂O]_{y}[CH₂CHCH₃O]_{z}CH₂CH(OH)R⁴ (II)
dans laquelle R³ représente un radical alkyle et/ou alcényle linéaire ou ramifié ayant de 8 à 22 atomes de carbone, R⁴ représente un radical alkyle et/ou alcényle linéaire ou ramifié ayant de 8 à 16 atomes de carbone, y représente un nombre valant de 10 à 35, z représente zéro ou un nombre valant de 1 à 5,
étant entendu que le rapport pondéral entre les substances tensioactives a) et b) se situe dans la plage allant de 10:1 à 1:10.

2. Mélange selon la revendication 1, **caractérisé en ce que** dans la formule (I) l'indice x représente un nombre valant de 40 à 70, de préférence de 40 à 60 et en particulier de 40 à 50.

3. Mélange selon les revendications 1 et 2, **caractérisé en ce que** dans la formule (II) l'indice y représente un nombre valant de 20 à 30, de préférence de 20 à 25.

4. Mélange selon les revendications 1 à 3, **caractérisé en ce que** les composés tensioactifs du type a) et b) sont présents en un rapport pondéral entre eux allant de 5:1 à 1:5, en particulier de 3:1 à 1:3 et de façon particulièrement préférée de 1:1.

5. Mélange selon les revendications 1 à 4, **caractérisé en ce qu'**il contient en tant que composé tensioactif du type a) un composé selon la formule générale (I), dans laquelle R¹ représente un radical alkyle et/ou alcényle ayant de 8 à 10 atomes de carbone et R² représente un radical alkyle et/ou alcényle ayant de 8 à 10 atomes de carbone et x représente un nombre valant de 40 à 50.

6. Mélange selon les revendications 1 à 5, **caractérisé en ce qu'**il contient en tant que composé tensioactif du type b) un composé selon la formule générale (II), dans laquelle R³ représente un radical alkyle et/ou alcényle ayant de 11 à 18 atomes de carbone et R⁴ représente un radical alkyle et/ou alcényle ayant de 8 à 10 atomes de carbone et y représente un nombre valant de 20 à 35.

7. Mélange selon les revendications 1 à 6, **caractérisé en ce qu'**il contient en tant que composé tensioactif du type b) un composé selon la formule générale (II), dans laquelle R³ représente un radical alkyle et/ou alcényle ayant de 8 à 12 atomes de carbone et R⁴ représente un radical alkyle et/ou alcényle ayant de 8 à 10 atomes de carbone et y représente un nombre valant de 20 à 35 et z représente un nombre valant de 1 à 3.

8. Utilisation de mélanges selon les revendications 1 à 7 dans des produits de nettoyage pour surfaces dures et en particulier dans des produits de nettoyage pour le lavage automatique de la vaisselle.

9. Utilisation selon la revendication 8, **caractérisée en ce que** les mélanges sont utilisés en quantités de 0,1 à 8 % en poids, de préférence de 2 à 5 % en poids dans les produits de nettoyage.

10. Utilisation de mélanges selon les revendications 1 à 7, pour l'amélioration du pouvoir de séchage et de rinçage de produits de nettoyage, de préférence de produits de nettoyage pour la vaisselle.
